# FASCICULE DE BREVET EUROPEEN

(11) **EP 0 812 783 B1**
(45) Date de publication et mention de la délivrance du brevet: **26.04.2000**
(21) Numéro de dépôt: 97401316.1
(22) Date de dépôt: 11.06.1997
(51) Int. Cl.: B65D 90/00

(54) **Système de récupération d'eau de condensation à l'intérieur de conteneurs, et conteneur équipé d'un tel système de récupération**
Kondenswasser-Rekuperationssystem in Behälter und Behälter ausgerüstet miteinem derartigen Rekuperationssytem
Condensation water recovery system inside containers and container equipped with such a condensation system

(30) Priorité: 12.06.1996 FR 9607267
(43) Date de publication de la demande: 17.12.1997
(73) Titulaire: Delmas, 92800 Puteaux (FR)
(72) Inventeur: Bocle, François, 94370 Sucy En Brie (FR)
(74) Mandataire: Hud, Robert

(56) Documents cités:
- DE-A- 19 501 563
- US-A- 2 460 271

## Description

L'invention concerne l'isolation de produits transportés dans un conteneur et, plus particulièrement, l'isolation de ces produits de l'eau de condensation due à la nature même des produits transportés.

Lorsqu'on transporte à l'intérieur de conteneurs des produits fortement chargés d'humidité, tels que du cacao ou du café, depuis des pays producteurs chauds vers des zones à climat tempéré, voir même froid en hiver, une forte condensation se produit à l'intérieur du conteneur, en particulier sur la face intérieure du toit de celui-ci, ce qui entraîne la création d'une moisissure provoquant la détérioration d'une partie de la cargaison contenue dans les conteneurs.

Plusieurs systèmes de nature à éviter cette mouille des produits transportés dans les conteneurs ont été essayés sans succès significatif. Ainsi l'emploi de produits dessicateurs chargés avec la cargaison, la disposition de panneaux de carton sur le haut de la cargaison pour absorber l'eau, et aussi l'application d'une peinture absorbante sous le plafond du conteneur.

On a prévu aussi d'utiliser des conteneurs ventilés, c'est-à-dire comportant une ventilation naturelle par un effet de cheminée. Une telle disposition présente une certaine efficacité, mais elle s'avère toutefois insuffisante à certaines périodes de l'année. De plus il arrive fréquemment que, faute d'un nombre suffisant de conteneurs ventilés, il faille faire appel à des conteneurs standard (non ventilés) pour effectuer des transports imprévus de tels produits chargés d'humidité.

La présente invention a pour objet de remédier aux inconvénients mentionnés ci-dessus et elle propose à cet effet, pour protéger de l'eau de condensation les produits contenus à l'intérieur de conteneurs, d'équiper le conteneur d'un dispositif qui, tout en étant d'une grande efficacité, d'une mise en place aisée et rapide, et d'un faible prix de revient, n'occupe à l'intérieur du conteneur qu'un très faible volume ne constituant pas un obstacle à l'utilisation du conteneur ainsi équipé pour transporter à plein des produits différents lors du trajet de retour.

L'invention propose à cet effet de recueillir et de retenir de façon étanche l'eau de condensation qui se forme sur la face intérieure du toît du conteneur au cours du transport, de façon que cette eau ne puisse venir en contact avec la cargaison contenue dans le conteneur.

L'invention consiste en un système tel que défini dans la revendication 1. Ce système comprend un élément souple étanche à l'eau équipé de moyens pour sa fixation à la partie supérieure d'un conteneur, entre le toît et la cargaison contenue dans celui-ci, la face inférieure du dit élément souple étant solidaire d'au moins un réceptacle étanche, destiné à recueillir et à conserver pendant la durée du transport l'eau de condensation tombant du toît du conteneur sur l'élément souple, sans que cette eau atteigne ainsi la cargaison.

Le dit élément souple est avantageusement constitué par une toile en un matériau synthétique, par exemple en polypropylène, et sa fixation à la partie supérieure du conteneur est réalisée de façon non étanche à l'air sur les côtés, afin de permettre une convection naturelle pour que le point de rosée s'effectue sur le toît froid du conteneur.

La fixation de l'élément souple, selon une forme de réalisation préférée, peut s'effectuer au moyen de cordelettes fixées le long des bords longitudinaux de l'élément souple et nouées à un support périphérique porté par les parois du conteneur.

Le ou les réceptacles étanches solidaires de la face inférieure de l'élément souple sont avantageusement constitués par au moins un pli longitudinal formé dans l'élément souple et fermé à ses extrémités. Ce pli longitudinal est également fermé à sa partie supérieure en présentant toutefois dans cette zone au moins une ouverture permettant l'entrée, dans ce pli, de l'eau de condensation tombée de la toiture et recueillie sur l'élément souple.

Pour bien faire comprendre le dispositif selon la présente invention, on en décrira ci-après, à titre d'exemple sans caractère limitatif, une forme de réalisation préférée en référence au dessin schématique annexé dans lequel :
la figure 1 est une vue en plan d'une toile étanche constituant le dispositif de fixation selon l'invention, destinée à sous-tendre le toît d'un conteneur ;
la figure 2 est une vue en élévation de côté de la toile de la figure 1 :
la figure 3 est une vue en bout de la toile des figures 1 et 2 ; et
les figures 4 et 5 sont respectivement des vues en coupe verticale transversale et en coupe verticale longitudinale montrant la disposition du dispositif des figures 1 à 3 à la partie supérieure d'un conteneur.

Comme représenté aux figures 1 à 3, le dispositif selon l'invention est constitué par une toile 1 en polypropylène de forme rectangulaire, présentant de bonnes qualités d'étanchéité à l'eau. Parallèlement à l'axe longitudinal de la toile 1 et symétriquement par rapport à cet axe sont ménagés sur toute la longueur de celle-ci deux plis 2,2' disposés du côté de la face inférieure de la toile 1 et fermés de façon étanche à chaque extrémité par soudage de la toile. A sa partie supérieure, chaque pli 2,2' est fermé par soudage mais présente, dans une zone centrale, trois ouvertures successives 3,3' respectivement qui sont destinées à permettre le passage, à l'intérieur des réservoirs constitués par les deux plis 2,2', de l'eau de condensation tombant, comme on l'expliquera plus loin, sur la toile 1.

Au voisinage de chacun de ses bords longitudinaux, la toile 1 comporte une série d'oeillets 4,4' dans lesquels sont destinées à passer des cordelettes qui, comme on le verra plus loin en référence à la figure 4, servent à la fixation de la toile 1 à la partie supérieure des parois longitudinales d'un conteneur.

A chaque extrémité la toile 1 présente transversalement, sur toute sa largeur, un fourreau 5 destiné à recevoir une barre de support.

Chaque extrémité de la toile 1 se prolonge par un volet 6, réalisé dans la même matière.

A la figure 4, on a représenté la toile 1 disposée en position d'utilisation à la partie supérieure d'un conteneur 7. La toile 1 est tendue parallèlement à la toiture 3 du conteneur 7, à quelques centimètres au-dessous de celle-ci, en ayant ses bords longitudinaux fixés, par des cordelettes 9 passant dans les oeillets 4 de la toile, sur une corde périphérique 10 portée par les parois du conteneur 7. Cette liaison n'est pas étanche à la circulation d'air sur les côtés de la toile 1, ce qui permet une convection naturelle pour que le point de rosée s'effectue sur le toit froid du conteneur.

A chaque extrémité transversale, la tension de la toile 1 est assurée par une barre 11 en polychlorure de vinyle, disposée à l'intérieur du fourreau 5 de la toile et en appui à chaque extrémité sur les parois longitudinales du conteneur.

On comprend que, lors du transport dans le conteneur 7, depuis un pays chaud (par exemple un pays d'Afrique) vers un pays tempéré d'Europe, d'un produit à forte teneur d'humidité tel que le cacao, l'eau de condensation se créant sur la face intérieure du toit 8 du conteneur tombe goutte à goutte sur la toile 1 et s'écoule, par les ouvertures 3,3' dans les plis 2,2' formant réservoirs souples. Au fur et à mesure que les réservoirs 2,2' se remplissent la toile 1, sous l'effet du poids de l'eau contenue dans les réservoirs et grâce à la souplesse relative des barres 11, s'incurve vers le centre ce qui guide l'eau tombant sur la toile 1 vers les ouvertures 3,3' ménagées dans celle-ci.

L'eau de condensation recueillie s'accumule dans les réservoirs étanches 2,2' dans lesquels elle reste enfermée pendant tout le transport en étant isolée de la cargaison de cacao et donc sans entraîner aucune détérioration de celle-ci due à l'humidité. A titre d'exemple, le volume d'eau stockée dans un pli 2,2' peut être de l'ordre de 40 litres.

Pour parfaire l'étanchéité du conteneur, à chaque extrémité ouvrante de celui-ci, le volet 6 prolongeant la toile 1 est rabattu à l'extérieur de l'élément 12 (figure 5) qui retient la cargaison à l'intérieur du conteneur lors de l'ouverture du conteneur. Ainsi l'eau de condensation produite à ces extrémités sera dirigée, par ces volets, hors de l'enceinte dans laquelle est retenue la cargaison.

On comprendra que la description ci-avant a été donnée à simple titre d'exemple, sans caractère limitatif, et que des adjonctions ou des modifications constructives pourraient y être apportées sans sortir du cadre de la présente invention.

## Revendications

1. Système de récupération de l'eau de condensation à l'intérieur d'un conteneur, caractérisé en ce qu'il comprend un élément souple (1) étanche à l'eau dont les dimensions correspondent à celles d'une section horizontale du conteneur (7) à équiper, deux bords opposés du dit élément souple (1) étant pourvus de moyens (4,9) de fixation à la partie supérieure de deux parois opposées du conteneur (7) pour tendre l'élément souple (1) parallèlement au toît (8) du conteneur (7) légèrement au-dessous de celui-ci, la face inférieure de l'élément souple (1) étant solidaire d'au moins une enceinte souple étanche (2,2') qui communique avec au moins une ouverture (3,3') ménagée dans l'élément souple (1) pour recueillir et stocker l'eau de condensation tombant sur l'élément souple (1).

2. Système selon la revendication 1, caractérisé en ce que les bords longitudinaux de l'élément souple (1) sont fixés aux parois longitudinales du conteneur (7), la dite enceinte étanche (2,2') étant orientée dans la direction longitudinale de l'élément souple (1).

3. Système selon la revendication 2, caractérisé en ce que la dite enceinte étanche est constituée par un pli longitudinal (2,2') formé dans l'élément souple (1) et fermé à ses extrémités.

4. Système selon l'une quelconque des revendications précédentes, caractérisé en ce que le dit élément souple (1) est constitué par une toile en un matériau synthétique, par exemple en polypropylène.

5. Système selon l'une quelconque des revendications précédentes, caractérisé en ce que la fixation des bords opposés de l'élément souple (1) aux parois du conteneur (7) n'est pas étanche à l'air, en permettant une circulation d'air qui favorise la condensation sur la face interne du plafond (8) du conteneur (7).

6. Système selon l'une quelconque des revendications précédentes, caractérisé en ce que le dit élément souple (1) comporte plusieurs ouvertures (3,3') d'alimentation de chaque enceinte étanche (2,2'), ces ouvertures d'alimentation (3,3') étant alignées sur l'élément souple (1).

7. Système selon l'une quelconque des revendications précédentes, caractérisé en ce que les moyens de fixation de l'élément souple (1) comprennent des cordelettes (9) introduites dans des oeillets (4) solidaires des bords de l'élément souple (1) et nouées sur un support (10) porté par les parois du conteneur (7).

8. Système selon l'une quelconque des revendications précédentes caractérisé en ce que, à ses deux extrémités non fixées aux parois du conteneur (7), l'élément souple (1) détermine un fourreau (5) destiné à recevoir une barre (11) portée à ses extrémités par les parois du conteneur (7) et améliorant la rigidité du système.

9. Système selon l'une quelconque des revendications précédentes, caractérisé en ce que l'élément souple (1) se prolonge, à ses extrémités, par un rabat (6) en la même matière.

10. Conteneur équipé d'un système de récupération d'eau de condensation selon l'une quelconque des revendications 1 à 9, pour le transport de cargaison à fort taux d'humidité, comprenant l'élément souple (1) étanche à l'eau tendu horizontalement à une faible distance en-dessous du toît (8) du conteneur (7), cet élément souple (1) étant fixé de façon non étanche à l'air, par ses bords longitudinaux, aux parois longitudinales du conteneur (7), l'eau de condensation tombant du plafond (8) du conteneur (7) sur l'élément souple (1).

## Patentansprüche

1. System zur Rekuperation von Kondenswasser im Innern eines Behälters, **dadurch gekennzeichnet**, daß es ein wasserundurchlässiges, flexibles Element (1) umfaßt, dessen Abmessungen denen eines Horizontalquerschnittes eines auszurüstenden Behälters (7) entsprechen, daß zwei einander entgegengesetzte Ränder des genannten flexiblen Elementes (1) mit Mitteln (4, 9) zur Befestigung im oberen Bereich zweier einander gegenüberliegender Seitenwände des Behälters (7) ausgestattet sind, um das flexible Element (1) parallel zum Dach (8) des Behälters (7) und geringfügig unterhalb desselben zu spannen, und daß die Unterseite des flexiblen Elementes (1) mit wenigstens einem flexiblen, undurchlässigen Raum (2, 2') zusammenwirkt, der mit wenigstens einer Öffnung (3, 3')kommuniziert, die in dem flexiblen Element (1) angeordnet ist, um Kondenswasser, das auf das flexible Element (1) fällt, aufzufangen und zu speichern.

2. System nach Anspruch 1, **dadurch gekennzeichnet,** daß die Längsränder des flexiblen Elementes (1) an Längsseitenwänden des Behälters (7) befestigt sind und der genannte undurchlässige Raum (2, 2') in der Längsrichtung des flexiblen Elementes (1) orientiert ist.

3. System nach Anspruch 2, **dadurch gekennzeichnet**, daß der genannte undurchlässige Raum aus einer Längsfalte (2, 2') gebildet ist, die in dem flexiblen Element (1) eingeformt ist und an ihren Enden geschlossen ist.

4. System nach einem der vorhergehenden Ansprüche, **dadurch gekennzeichnet,** daß das genannte flexible Element (1) aus einem Tuch aus einem synthetischen Material, zum Beispiel aus Polypropylen, gebildet ist.

5. System nach einem der vorhergehenden Ansprüche, **dadurch gekennzeichnet,** daß die Befestigung der einander entgegengesetzten Ränder des flexiblen Elementes (1) an den Seitenwänden des Behälters (7) nicht luftundurchlässig ist, um eine Luftzirkulation zu erlauben, die eine Kondensation auf der Innenseite der Decke (8) des Behälters (7) begünstigt.

6. System nach einem der vorhergehenden Ansprüche, **dadurch gekennzeichnet**, daß das genannte flexible Element (1) mehrere Versorgungsöffnungen (3, 3') von jedem undurchlässigen Raum (2, 2') enthält, wobei diese Versorgungsöffnungen (3, 3') im flexiblen Element (1) aneinandergereiht sind.

7. System nach einem der vorhergehenden Ansprüche, **dadurch gekennzeichnet,** daß die Befestigungsmittel des flexiblen Elementes (1) Schnüre (9) umfassen, die durch Ösen (4) gefädelt sind, welche mit den Rändern des flexiblen Elementes (1) verbunden sind, und die an einen Träger (10), der von den Seitenwänden des Behälters (7) getragen wird, geknüpft sind.

8. System nach einem der vorhergehenden Ansprüche, **dadurch gekennzeichnet,** daß das flexible Element (1) an seinen beiden nicht an den Seitenwänden des Behälters (7) befestigten Enden eine Hülse (5) vorgibt, die dazu bestimmt ist, einen Stab (11) aufzunehmen, der an seinen Enden von den Seitenwänden des Behälters (7) getragen wird und die Steifigkeit des Systems verbessert.

9. System nach einem der vorhergehenden Ansprüche, **dadurch gekennzeichnet,** daß das flexible Element (1) an seinen Enden durch eine Klappe (6) aus demselben Material verlängert ist.

10. Behälter, ausgerüstet mit einem System zur Rekuperation von Kondenswasser nach einem der Ansprüche 1 bis 9, für den Transport von Ladung mit einem hohen Prozentsatz an Feuchtigkeit, **umfassend** das wasserundurchlässige, flexible Element (1) , welches horizontal in einer geringen Distanz unterhalb des Daches (8) des Behälters (7) gespannt ist, wobei dieses flexible Element (1) in einer nicht luftundurchlässigen Weise mit seinen Längsrändern an den Längsseitenwänden des Behälters (7) befestigt ist und wobei das Kondenswasser von der Decke (8) des Behälters (7) auf das flexible Element (1) fällt.

## Claims

1. System for collecting condensation water inside a container, characterised in that it comprises a water-tight flexible element (1), whose dimensions correspond to those of a horizontal section of the container (7) to be equipped, two opposing edges of the flexible element (1) being provided with means (4, 9) for fixing to the upper portion of two opposing walls of the container (7) in order to tension the flexible element (1) in parallel with and slightly below the lid (8) of the container (7), the lower face of the flexible element (1) being integral with at least one impermeable flexible receptacle (2, 2') which communicates with at least one opening (3, 3') arranged in the flexible element (1) to collect and store the condensation water falling onto the flexible element (1).

2. System according to claim 1, characterised in that the longitudinal edges of the flexible element (1) are fixed to the longitudinal walls of the container (7), the impermeable receptacle (2, 2') being orientated in the longitudinal direction of the flexible element (1).

3. System according to claim 2, characterised in that the impermeable receptacle is constituted by a longitudinal fold (2, 2') formed in the flexible element (1) and closed at its ends.

4. System according to any one of the preceding claims, characterised in that the flexible element (1) is constituted by a sheet of a synthetic material, for example, polypropylene.

5. System according to any one of the preceding claims, characterised in that the fixing of the opposing edges of the flexible element (1) to the walls of the container (7) is not air-tight, permitting a circulation of air which promotes the condensation on the internal face of the lid (8) of the container (7).

6. System according to any one of the preceding claims, characterised in that the flexible element (1) comprises several supply openings (3, 3') for each impermeable receptacle (2, 2'), those supply openings (3, 3') being aligned on the flexible element (1).

7. System according to any one of the preceding claims, characterised in that the means for fixing the flexible element (1) comprise cords (9) introduced into eyelets (4) which are integral with the edges of the flexible element (1) and bound to a support (10) carried by the walls of the container (7).

8. System according to any one of the preceding claims, characterised in that, at its two ends which are not fixed to the walls of the container (7), the flexible element (1) forms a sheath (5) intended to receive a bar (11) which is carried at its ends by the walls of the container (7) and which improves the rigidity of the system.

9. System according to any one of the preceding claims, characterised in that the flexible element (1) is extended at its ends by a flap (6) of the same material.

10. Container fitted with a system for collecting condensation water according to any one of claims 1 to 9, for the transport of freight having a high humidity level, comprising the water-tight flexible element (1) which is tensioned horizontally at a small distance below the lid (8) of the container (7), that flexible element (1) being fixed in a manner which is not air-tight by its longitudinal edges to the longitudinal walls of the container (7), the condensation water falling from the lid (8) of the container (7) onto the flexible element (1).
